# FASCICULE DE BREVET EUROPEEN

(11) **EP 3 830 000 B1**
(45) Date de publication et mention de la délivrance du brevet: **31.08.2022**
(21) Numéro de dépôt: 19742402.1
(22) Date de dépôt: 26.07.2019
(51) Int. Cl.: B65D 75/58, B65D 77/20

(54) **EMBALLAGE POUR PRODUIT NOTAMMENT ALIMENTAIRE**
VERPACKUNG FÜR EIN PRODUKT, INSBESONDERE EIN NAHRUNGSMITTELPRODUKT
PACKAGING FOR A PRODUCT, PARTICULARLY A FOOD PRODUCT

(30) Priorité: 31.07.2018 FR 1857139
(43) Date de publication de la demande: 09.06.2021
(73) Titulaire: St Michel Holding, 41700 Contres (FR)
(72) Inventeur: BARBE-RICHAUD, Christophe, 67150 Erstein (FR); GUYOT, Fabien, 45000 Orléans (FR)
(74) Mandataire: Sayettat, Julien Christian
(86) Numéro de dépôt international: PCT/EP2019/070248
(87) Numéro de publication internationale: WO 2020/025498

(56) Documents cités:
- EP-A2- 1 886 934
- KR-A- 20160 081 642
- US-A- 5 060 848
- US-A1- 2007 275 133

## Description

L'invention concerne un emballage pour produit notamment alimentaire.

Elle s'applique en particulier à un emballage pour le conditionnement de plusieurs portions de produits alimentaires secs, par exemple des biscuits, des pâtisseries individuelles, des confiseries ou des produits de grignotage (pour l'anglais « snack »), ledit emballage présentant un film délimitant au moins partiellement un logement dans lequel de tels produits sont destinés à être conditionnés.

Les documents EP-1 886 934, EP-1 975 081 et EP-2 177 455 décrivent des emballages dont le film comprend :
- une découpe partielle qui est agencée de sorte à former un volet d'occultation d'une ouverture d'accès au logement, ledit volet étant entouré par une bordure formée sur ledit film ; et
- une étiquette associée sur le volet et en périphérie sur la bordure, et présentant une zone de préhension permettant son soulèvement en entraînant le volet par rupture de la découpe afin de libérer l'ouverture d'accès.

Un tel agencement permet à un utilisateur d'ouvrir facilement l'emballage, notamment sans avoir à utiliser de ciseaux, ni à déchirer ledit emballage. Par ailleurs, l'étiquette peut être agencée pour pouvoir être réassociée sur la bordure et permettre la réoccultation de l'ouverture, ce qui permet de préserver la fraîcheur des produits alimentaires restant dans le logement.

Pour garantir l'intégrité des produits, notamment au moment de l'achat par un consommateur, il est connu d'équiper les emballages de dispositifs indiquant leur première ouverture.

A cet effet, les documents EP-1 886 934 et EP-2 177 455 prévoient de former par découpe dans la bordure des excroissances latérales agencées pour indiquer cette première ouverture au travers d'une zone de lecture de l'étiquette disposée en regard. En particulier, ces excroissances sont agencées, notamment par leur découpe, pour s'abaisser dans l'ouverture lors du premier soulèvement de l'étiquette, la zone de lecture étant suffisamment transparente pour permettre la visualisation de cet affaissement lorsque ladite étiquette est réassociée sur le film.

Toutefois, l'agencement des excroissances ne permet pas de garantir un bon affaissement. De ce fait, ces excroissances peuvent rester dans l'alignement du film même après la première ouverture, ce qui peut tromper le consommateur, et ainsi pourrait le conduire à acheter un emballage déjà ouvert.

Pour pallier ces inconvénients, le document EP-1 886 934 propose de réaliser en regard de la zone de lecture une inscription indicative de fermeture (pour l'anglais «SEALED»), ainsi qu'une excroissance latérale agencée pour effacer cette inscription lors de son affaissement, afin d'indiquer la première ouverture par disparition de ladite inscription.

Cette solution ne donne pas entière satisfaction en ce que, du fait des problèmes d'affaissement de l'excroissance, l'inscription peut rester visible même après la première ouverture de l'emballage.

L'invention vise à perfectionner l'art antérieur en proposant un emballage dans lequel la première ouverture est indiquée de façon simple et fiable.

A cet effet, l'invention propose un emballage pour produit notamment alimentaire, présentant un film délimitant au moins partiellement un logement dans lequel ledit produit est destiné à être conditionné, ledit film comprenant une découpe partielle qui est agencée de sorte à former un volet d'occultation d'une ouverture d'accès au logement, ledit volet étant entouré par une bordure formée sur ledit film, ledit film étant équipé d'une étiquette associée sur le volet et en périphérie sur la bordure, ladite étiquette présentant une zone de préhension permettant son soulèvement en entraînant le volet par rupture de la découpe afin de libérer l'ouverture d'accès, ladite étiquette étant apte à être réassociée sur la bordure pour permettre une réoccultation de ladite ouverture, la découpe formant une excroissance dans le film qui est disposée dans l'ouverture pour indiquer, au travers d'une zone de lecture de l'étiquette qui est disposée en regard, la première ouverture de l'emballage, l'excroissance présentant un support qui est raccordé à la bordure par un pont dont la dimension est réduite par rapport à celle du support afin, qu'après rupture de la découpe, le support soit en position abaissée dans l'ouverture par fléchissement dudit pont, la zone de lecture présentant une inscription positive d'ouverture de l'emballage, ladite inscription étant occultée par le support avant la première ouverture de l'emballage et visible au travers de la zone de lecture lorsque le support est en position abaissée.

D'autres particularités et avantages de l'invention apparaîtront dans la description qui suit, faite en référence aux figures annexées, dans lesquelles :
- les figures 1a et 1b sont des représentations schématiques en perspective vue de dessus d'un emballage selon respectivement un mode de réalisation de l'invention ;
- les figures 2 à 7 représentent schématiquement les étapes de la première ouverture d'un emballage selon respectivement un mode de réalisation de l'invention, respectivement avant (étape (a)) et pendant (étape (b)) le soulèvement de l'étiquette, et après la réassociation de ladite étiquette au film (étape (c)) ;
- les figures 8a, 8b et 8c sont des représentations schématiques partielles et en vue de dessus d'un emballage selon respectivement un mode de réalisation de l'invention.

En relation avec ces figures, on décrit ci-dessous un emballage pour produit notamment alimentaire.

En particulier, l'emballage est adapté pour le conditionnement de plusieurs portions de produits alimentaires secs, par exemple des biscuits, des pâtisseries individuelles, des confiseries ou des produits de grignotage (pour l'anglais « snack »).

L'emballage présente un film 1 délimitant au moins partiellement un logement dans lequel de tels produits sont destinés à être conditionnés. Le film 1 peut notamment être réalisé à base d'un matériau polymérique, par exemple le polypropylène, le polyéthylène ou la cellophane.

De façon avantageuse, le film 1 présente une structure stratifiée qui comprend au moins une couche extérieure et une couche intérieure, les épaisseurs et/ou les matériaux respectifs desdites couches étant choisis pour leur fonction respective.

En particulier, la couche extérieure peut conférer la résistance mécanique à l'emballage, la couche intérieure permettant sa fermeture, notamment par soudage, mais également une bonne conservation du produit conditionné dans l'emballage tout en limitant les risques d'altération dudit produit par contact avec ladite couche intérieure.

Sur la figure 1a, l'emballage comprend une enveloppe 2 formée avec un film 1. En particulier, l'enveloppe 2 est formée par enroulage d'un film 1, dont les deux bords longitudinaux sont joints, notamment par soudure, suivant une dorsale disposée sur la face inférieure de ladite enveloppe (non représentée), et dont chaque bord transversal est fermé, notamment par soudure, suivant une bordure étanche 3 disposée sur respectivement une face transversale 2a de ladite enveloppe.

Pour protéger l'intégrité des produits alimentaires, notamment contre les risques d'écrasement, l'emballage peut comprendre une barquette 4 en matériau rigide, par exemple en carton ou en plastique, dans laquelle lesdits produits sont destinés à être conditionnés, le film 1 recouvrant au moins un côté d'accès à ladite barquette. En particulier, la barquette 4 peut être agencée pour former des compartiments disposés suivant au moins une rangée, et dans chacun desquels des produits alimentaires peuvent être conditionnés en piles, notamment s'il s'agit de biscuits ou de pâtisseries individuelles.

Une telle barquette 4 peut notamment être disposée à l'intérieur d'une enveloppe 2 telle que représentée sur la figure 1a, ce qui permet de rigidifier la forme de l'emballage tout en protégeant les produits alimentaires qu'il contient.

Sur la figure 1b, la barquette 4 forme l'extérieur de l'emballage, et le film 1 est associé sur les bords 4a de son côté d'accès, notamment par soudure ou par thermocollage.

Le film 1 comprend une découpe partielle 5 agencée de sorte à former un volet 6 d'occultation d'une ouverture 7 d'accès au logement, ledit volet étant entouré par une bordure 8 formée sur ledit film.

La découpe 5 peut notamment comprendre une ligne de découpe partielle de l'épaisseur du film 1 qui est agencée pour se rompre par déchirement lors du soulèvement du volet 6 par rapport au film 1.

Sur les figures 1a et 1b, la découpe partielle 5 présente une ligne ouverte formant un volet 6 sensiblement rectangulaire, ladite ligne ouverte comprenant deux portions longitudinales 5a s'étendant chacune le long de respectivement un bord longitudinal 9a de la face supérieure 1a du film 1, et une portion transversale 5b s'étendant le long d'un bord transversal 9b de ladite face supérieure. En outre, la découpe partielle 5 est agencée pour s'interrompre le long de l'autre bord transversal 9c, afin de former un pont 10 reliant le volet 6 au reste du film 1.

De façon avantageuse, la découpe partielle 5 comprend deux portions transversales 5c de longueur réduite s'étendant de part et d'autre du pont 10, afin de faciliter le pliage du volet 6 selon ledit pont lors de son soulèvement, et ainsi d'améliorer la libération de l'ouverture 7 pour un meilleur accès aux produits conditionnés.

Le film 1 est équipé d'une étiquette 11 associée sur le volet 6 et en périphérie sur la bordure 8, ladite étiquette présentant une zone de préhension 12, notamment sous la forme d'une languette, pour permettre son soulèvement en entraînant le volet 6 par rupture de la découpe 5 afin de libérer l'ouverture d'accès 7. En particulier, lorsque l'emballage comprend une barquette rigide 4, la portion 1a de film 1 pourvue de l'étiquette 11 recouvre le côté d'accès à ladite barquette.

L'étiquette 11 peut être associée au volet 6 au moyen d'un adhésif suffisamment résistant pour entraîner le soulèvement conjoint de ladite étiquette et dudit volet lors de l'ouverture de l'emballage.

Sur les figures 1a et 1b, l'étiquette 11 présente une forme rectangulaire qui s'étend sur la majeure partie de la face supérieure 1a du film 1, ainsi qu'une languette 12 de préhension disposée en regard du bord transversal 9b opposé au pont 10 du volet 6. En particulier, la languette 12 peut présenter une inscription 12a pour indiquer sa fonction au consommateur, notamment sous la forme d'une flèche dirigée dans le sens de la traction à exercer sur ladite languette pour ouvrir l'emballage.

Sur les figures 8a, 8b et 8c, l'étiquette 11 s'étend sur une partie réduite, notamment la moitié de la face supérieure 1a du film 1. En particulier :
- sur les figures 8a et 8b, l'étiquette 11 présente une forme rectangulaire, ainsi qu'une languette 12 de préhension disposée en regard d'un bord transversal 9b (figure 8b) ou longitudinal 9a (figure 8a) de la face supérieure 1a ;
- sur la figure 8c, l'étiquette 11 présente une forme triangulaire, ainsi qu'une languette 12 de préhension disposée en regard d'un coin 9d de la face supérieure 1a.

Pour préserver la fraîcheur des produits restant dans l'emballage, l'étiquette 11 est apte à être réassociée sur la bordure 8 pour permettre une réoccultation de l'ouverture 7.

Pour ce faire, l'étiquette 11 peut être associée à la bordure 8 au moyen d'un adhésif repositionnable. En particulier, l'adhésif repositionnable peut être identique à l'adhésif utilisé pour associer ladite étiquette au volet 6, ce qui permet de faciliter la fabrication de l'emballage.

Pour éviter au consommateur d'acheter un emballage ayant déjà été ouvert, la découpe partielle 5 forme une excroissance 13 dans le film 1 qui est disposée dans l'ouverture 7 pour indiquer, au travers d'une zone de lecture 12b de l'étiquette 11 qui est disposée en regard, la première ouverture dudit emballage.

L'étiquette 11 comprend au moins une zone 12b réalisée en un matériau transparent, afin de former la zone de lecture. En particulier, pour faciliter la fabrication de l'emballage, l'étiquette peut être intégralement réalisée en un tel matériau transparent, puis recouverte d'impressions en dehors de la zone de lecture 12b, par exemple pour indiquer :
- des informations sur le produit conditionné dans l'emballage, telles que sa nature, sa quantité, son logo ou sa marque commerciale, ses ingrédients, ou encore sa date limite de consommation (DLC) ou d'utilisation optimale (DLUO) ; et/ou
- d'autres informations, notamment le logo et/ou la marque du fabriquant du produit, ou encore des informations à caractère commercial.

L'excroissance 13 présente un support 13a qui est raccordé à la bordure 8 par un pont 13b dont la dimension est réduite par rapport à celle du support 13a afin, qu'après rupture de la découpe 5, le support 13a soit en position abaissée dans l'ouverture 7 par fléchissement dudit pont.

Pour ce faire, le pont 13b peut présenter une largeur au moins deux fois inférieure à la largeur maximale du support 13a, afin de fléchir de façon suffisamment importante pour abaisser franchement ledit support, et ainsi améliorer la visibilité dudit abaissement au travers de la zone de lecture 12b. Toutefois, la largeur du pont 13b doit être suffisamment importante pour éviter son déchirement lors de la première ouverture, par exemple en étant au moins égale à 3 mm. Sur les figures, le pont 13b présente une forme parallélépipédique.

Par ailleurs, le support 13a présente une forme adaptée, notamment en largeur et/ou en longueur, pour permettre un bon affaissement de son extrémité libre. Pour ce faire, le support peut notamment présenter une forme ovoïde (figures 1a, 1b, 2, 3) ou être désaxé par rapport au pont 13b (figures 4 à 7).

De façon avantageuse, le support 13a s'étend dans la continuité de la zone 12 de préhension de l'étiquette, ce qui lui permet d'être désolidarisé de ladite étiquette dès le début de son soulèvement, et donc d'indiquer la première ouverture de l'emballage même en cas de soulèvement partiel de ladite étiquette. Sur les figures 1a, 1b et 2 à 7, le support 13a est formé par la portion transversale 5b de la découpe 5.

La zone de lecture 13b présente une inscription positive 14 d'ouverture de l'emballage, ladite inscription étant occultée par le support 13a avant la première ouverture dudit emballage, et visible au travers de la zone de lecture 12b lorsque le support 13a est en position abaissée. Ainsi, on indique la première ouverture de l'emballage de façon plus claire et plus ergonomique pour le consommateur.

En particulier, l'inscription 14 est agencée pour être disposée au centre du support 13a, ce qui permet d'améliorer sa visibilité par le consommateur après l'affaissement dudit support.

L'inscription 14 peut comprendre le mot « OPEN », comme sur les figures 2, 3, 6 et 7, ou son équivalent linguistique et/ou sémantique, notamment le mot français « OUVERT », afin de d'indiquer de façon explicite l'ouverture de l'emballage.

Sur les figures 4 et 5, l'inscription 14 comprend un point d'exclamation disposé en regard du centre d'un support 13a de forme triangulaire, de sorte que, lors de la première ouverture de l'emballage, l'affaissement dudit support provoque l'apparition au travers de la zone de lecture 12b d'une figure semblable à un panneau routier indicateur de danger, ce qui constitue un symbole particulièrement compréhensible pour le consommateur.

Sur les figures 2, 4 et 6, l'inscription 14 est réalisée par impression sur la zone de lecture 12b, ladite impression étant agencée pour être invisible sur le support 13a. Pour ce faire, l'impression formant l'inscription 14 peut être réalisée dans des tons identiques à ceux de la portion de film 1 formant le support 13a.

Sur les figures 3, 5 et 7, l'inscription 14 est réalisée par une découpe partielle du support 13a, ladite inscription restant associée à la zone de lecture 12b lors de la première ouverture de l'emballage. Pour ce faire, l'inscription 14 peut comprendre au moins un motif formé par des découpes en ligne fermée dans le support 13a, notamment une lettre (figures 3, 7) ou un symbole sémantique (figure 5), afin de faciliter la dissociation dudit motif du support 13a lors du soulèvement de l'étiquette 11.

## Revendications

1. Emballage pour produit notamment alimentaire, présentant un film (1) délimitant au moins partiellement un logement dans lequel ledit produit est destiné à être conditionné, ledit film comprenant une découpe partielle (5) qui est agencée de sorte à former un volet (6) d'occultation d'une ouverture (7) d'accès au logement, ledit volet étant entouré par une bordure (8) formée sur ledit film, ledit film étant équipé d'une étiquette (11) associée sur le volet (6) et en périphérie sur la bordure (8), ladite étiquette présentant une zone (12) de préhension permettant son soulèvement en entraînant le volet (6) par rupture de la découpe (5) afin de libérer l'ouverture d'accès (7), ladite étiquette étant apte à être réassociée sur la bordure (8) pour permettre une réoccultation de ladite ouverture, la découpe (5) formant une excroissance (13) dans le film (1) qui est disposée dans l'ouverture (7) pour indiquer, au travers d'une zone (12b) de lecture de l'étiquette (11) qui est disposée en regard, la première ouverture de l'emballage, ledit emballage étant **caractérisé en ce que** l'excroissance (13) présente un support (13a) qui est raccordé à la bordure (8) par un pont (13b) dont la dimension est réduite par rapport à celle du support (13a) afin, qu'après rupture de la découpe (5), le support (13a) soit en position abaissée dans l'ouverture (7) par fléchissement dudit pont, la zone de lecture (12b) présentant une inscription positive (14) d'ouverture de l'emballage, ladite inscription étant occultée par le support (13a) avant la première ouverture de l'emballage et visible au travers de la zone de lecture (12b) lorsque le support (13a) est en position abaissée.

2. Emballage selon la revendication 1, **caractérisé en ce que** l'inscription (14) comprend le mot OPEN ou son équivalent linguistique et/ou sémantique.

3. Emballage selon la revendication 1 ou 2, **caractérisé en ce que** l'inscription (14) est réalisée par une découpe partielle du support (13a), ladite inscription restant associée à la zone de lecture (12b) lors de la première ouverture de l'emballage.

4. Emballage selon l'une quelconque 1 à 3, **caractérisé en ce que** l'inscription (14) est réalisée par impression sur la zone de lecture (12b), ladite impression étant agencée pour être invisible sur le support (13a).

5. Emballage selon l'une quelconque des revendications 1 à 4, **caractérisé en ce que** le pont (13b) présente une largeur au moins deux fois inférieure à la largeur maximale du support (13a).

6. Emballage selon l'une quelconque des revendications 1 à 5, **caractérisé en ce que** le support (13a) présente une forme ovoïde.

7. Emballage selon l'une quelconque des revendications 1 à 6, **caractérisé en ce que** le pont (13b) présente une forme parallélépipédique.

8. Emballage selon l'une quelconque des revendications 1 à 7, **caractérisé en ce que** le support (13a) est désaxé par rapport au pont (13b).

9. Emballage selon l'une quelconque des revendications 1 à 8, **caractérisé en ce que** l'étiquette (11) est associée à la bordure (8) au moyen d'un adhésif repositionnable.

10. Emballage selon l'une quelconque des revendications 1 à 9, **caractérisé en ce que** l'étiquette (11) est associée au volet (6) au moyen d'un adhésif suffisamment résistant pour entrainer le soulèvement conjoint de ladite étiquette et dudit volet lors de l'ouverture de l'emballage.

11. Emballage selon l'une quelconque des revendications 1 à 10, **caractérisé en ce que** le support (13a) s'étend dans la continuité de la zone de préhension (12) de l'étiquette (11).

12. Emballage selon l'une quelconque des revendications 1 à 11, **caractérisé en ce qu'**il comprend une barquette (4) dans laquelle le produit est destiné à être conditionné, le film (1) pourvu de l'étiquette (11) recouvrant au moins un côté d'accès à ladite barquette.

13. Emballage selon la revendication 12, **caractérisé en ce que** le film (1) est associé sur les bords (4a) du côté d'accès de la barquette (4).

14. Emballage selon l'une quelconque des revendications 1 à 12, **caractérisé en ce qu'**il comprend une enveloppe (2) formée avec un film (1) dont au moins un côté est pourvu de l'étiquette (11).

15. Emballage selon la revendication 14, **caractérisé en ce que** l'enveloppe (2) est formée par enroulage d'un film (1), dont les deux bords longitudinaux sont joints suivant une dorsale disposée sur la face inférieure de ladite enveloppe, et dont chaque bord transversal est fermé suivant une bordure étanche (3) disposée sur respectivement une face transversale (2a) de ladite enveloppe.

## Patentansprüche

1. Verpackung für ein Produkt, insbesondere ein Nahrungsmittelprodukt, die eine Folie (1) aufweist, die mindestens teilweise eine Aufnahme begrenzt, in der das Produkt dazu bestimmt ist, abgepackt zu werden, wobei die Folie einen Teilausschnitt (5) umfasst, der derart angeordnet ist, um eine Klappe (6) zum Bedecken einer Zugangsöffnung (7) zur Aufnahme zu bilden, wobei die Klappe von einer Einfassung (8) umgeben ist, die auf der Folie gebildet ist, wobei die Folie mit einem Etikett (11) ausgestattet ist, das auf der Klappe (6) und an der Peripherie auf der Einfassung (8) verbunden ist, wobei das Etikett eine Greifzone (12) aufweist, die sein Anheben durch Ziehen an der Klappe (6) durch Brechen des Ausschnitts (5) ermöglicht, um die Zugangsöffnung (7) freizulegen, wobei das Etikett imstande ist, erneut mit der Einfassung (8) verbunden zu werden, um ein erneutes Bedecken der Öffnung zu ermöglichen, wobei der Ausschnitt (5) eine Ausstülpung (13) in der Folie (1) bildet, die in der Öffnung (7) angeordnet ist, um über eine Lesezone (12b) des Etiketts (11) hinweg, die gegenüber angeordnet ist, die erste Öffnung der Verpackung anzuzeigen, wobei die Verpackung **dadurch gekennzeichnet ist, dass** die Ausstülpung (13) eine Unterlage (13a) aufweist, die durch eine Brücke (13b) an die Einfassung (8) angeschlossen ist, deren Abmessung in Bezug auf jene der Unterlage (13a) geringer ist, damit sich die Unterlage (13a) nach dem Brechen des Ausschnitts (5) durch das Durchbiegen der Brücke in heruntergelassener Position in der Öffnung (7) befindet, wobei die Lesezone (12b) eine positive Beschriftung (14) zum Öffnen der Verpackung aufweist, wobei die Beschriftung vor dem ersten Öffnen der Verpackung durch die Unterlage (13a) bedeckt ist und durch die Lesezone (12b) hindurch sichtbar ist, wenn die Unterlage (13a) in heruntergelassener Position ist.

2. Verpackung nach Anspruch 1, **dadurch gekennzeichnet, dass** die Beschriftung (14) das Wort OPEN oder dessen sprachliche und/oder semantische Entsprechung umfasst.

3. Verpackung nach Anspruch 1 oder 2, **dadurch gekennzeichnet, dass** die Beschriftung (14) durch einen Teilausschnitt der Unterlage (13a) realisiert wird, wobei die Beschriftung bei der ersten Öffnung der Verpackung mit der Lesezone (12b) verbunden bleibt.

4. Verpackung nach einem der Ansprüche 1 bis 3, **dadurch gekennzeichnet, dass** die Beschriftung (14) durch einen Aufdruck auf der Lesezone (12b) realisiert wird, wobei der Aufdruck angeordnet ist, um auf der Unterlage (13a) unsichtbar zu sein.

5. Verpackung nach einem der Ansprüche 1 bis 4, **dadurch gekennzeichnet, dass** die Brücke (13b) eine Breite mindestens halb so groß wie die maximale Breite der Unterlage (13a) aufweist.

6. Verpackung nach einem der Ansprüche 1 bis 5, **dadurch gekennzeichnet, dass** die Unterlage (13a) eine ovale Form aufweist.

7. Verpackung nach einem der Ansprüche 1 bis 6, **dadurch gekennzeichnet, dass** die Brücke (13b) eine Quaderform aufweist.

8. Verpackung nach einem der Ansprüche 1 bis 7, **dadurch gekennzeichnet, dass** die Unterlage (13a) in Bezug auf die Brücke (13b) axial verschoben ist.

9. Verpackung nach einem der Ansprüche 1 bis 8, **dadurch gekennzeichnet, dass** das Etikett (11) anhand eines erneut positionierbaren Klebemittels mit der Einfassung (8) verbunden ist.

10. Verpackung nach einem der Ansprüche 1 bis 9, **dadurch gekennzeichnet, dass** das Etikett (11) anhand eines ausreichend widerstandsfähigen Klebemittels mit der Klappe (6) verbunden ist, um beim Öffnen der Verpackung für das gemeinsame Anheben des Etiketts und der Klappe zu sorgen.

11. Verpackung nach einem der Ansprüche 1 bis 10, **dadurch gekennzeichnet, dass** sich die Unterlage (13a) kontinuierlich aus der Greifzone (12) des Etiketts (11) erstreckt.

12. Verpackung nach einem der Ansprüche 1 bis 11, **dadurch gekennzeichnet, dass** sie eine Schale (4) umfasst, in der das Produkt dazu bestimmt ist, abgepackt zu werden, wobei die mit dem Etikett (11) versehene Folie (1) mindestens eine Zugangsseite zu der Schale abdeckt.

13. Verpackung nach Anspruch 12, **dadurch gekennzeichnet, dass** die Folie (1) an den Rändern (4a) der Zugangsseite mit der Schale (4) verbunden ist.

14. Verpackung nach einem der Ansprüche 1 bis 12, **dadurch gekennzeichnet, dass** sie eine Hülle (2) umfasst, die mit einer Folie (1) gebildet ist, von der mindestens eine Seite mit dem Etikett (11) versehen ist.

15. Verpackung nach Anspruch 14, **dadurch gekennzeichnet, dass** die Hülle (2) durch Aufwickeln einer Folie (1) gebildet wird, deren beiden Längsränder entlang einer Rückseite zusammengefügt sind, die an der Unterseite der Hülle angeordnet ist, und von der jeder quer verlaufende Rand entlang einer dichten Einfassung (3) geschlossen ist, die auf jeweils einer Querseite (2a) der Hülle angeordnet ist.

## Claims

1. Packaging for a product, particularly a food product, having a film (1) at least partially delimiting a housing wherein said product is intended to be packaged, said film comprising a partial cut (5) that is arranged so as to form a flap (6) for closing off an opening (7) giving access to the housing, said flap being surrounded by a border (8) formed on said film, said film being equipped with an associated label (11) on the flap (6) and at the periphery on the border (8), said label having a gripping zone (12) enabling it to be lifted by pulling the flap (6) while breaking the cut (5) in order to release the access opening (7), said label being able to be reassociated on the border (8) to enable said opening to be reclosed, said cut (5) forming a protrusion (13) in the film (1) that is disposed in the opening (7) to indicate, through a zone (12b) for reading the label (11) that is disposed opposite, the first opening of the package, said package being **characterised in that** the protrusion (13) has a support (13a) that is connected to the border (8) by a bridge (13b) the size of which is small compared with that of the support (13a) so that, after rupture of the cut (5), the support (13a) is in a position lowered in the opening (7) by flexing of said bridge, the reading zone (12b) having a positive inscription (14) of opening of the package, said inscription being obscured by the support (13a) before the package is first opened and visible through the reading zone (12b) when the support (13a) is in the lowered position.

2. Package according to claim 1, **characterised in that** the inscription (14) comprises the word OPEN or the linguistic and/or semantic equivalent thereof.

3. Package according to claim 1 or 2, **characterised in that** the inscription (14) is implemented by a partial cutting of the support (13a), said inscription remaining associated with the reading zone (12b) when the package is first opened.

4. Package according to any one of claims 1 to 3, **characterised in that** the inscription (14) is produced by printing on the reading zone (12b), said printing being arranged to be invisible on the support (13a).

5. Package according to any one of claims 1 to 4, **characterised in that** the bridge (13b) has a width at least two times less than the maximum width of the support (13a).

6. Package according to any one of claims 1 to 5, **characterised in that** the support (13a) has an ovoid shape.

7. Package according to any one of claims 1 to 6, **characterised in that** the bridge (13b) has a parallelepipedal shape.

8. Package according to any one of claims 1 to 7, **characterised in that** the support (13a) is offset with respect to the bridge (13b).

9. Package according to any one of claims 1 to 8, **characterised in that** the label (11) is associated with the border (8) by means of a repositionable adhesive.

10. Package according to any one of claims 1 to 9, **characterised in that** the label (11) is associated with the flap (6) by means of an adhesive sufficiently strong to cause the conjoint lifting of said label and of said flap when the package is opened.

11. Package according to any one of claims 1 to 10, **characterised in that** the support (13a) extends in line with the gripping zone (12) of the label (11).

12. Package according to any one of claims 1 to 11, **characterised in that** it comprises a tray (4) wherein the product is intended to be packaged, the film (1) provided with the label (11) covering at least one side giving access to said tray.

13. Package according to claim 12, **characterised in that** the film (1) is associated on the edges (4a) on the side giving access to the tray (4).

14. Package according to any one of claims 1 to 12, **characterised in that** it comprises an envelope (2) formed with the film (1) at least one side of which is provided with the label (11).

15. Package according to claim 14, **characterised in that** the envelope (2) is formed by winding a film (1), the two longitudinal edges of which are joined along a back disposed on the bottom face of said envelope, and each transverse edge of which is closed along a sealed border (3) disposed on respectively a transverse face (2a) of said envelope.
